# EUROPÄISCHE PATENTSCHRIFT

(11) **EP 2 295 359 B1**
(45) Veröffentlichungstag und Bekanntmachung des Hinweises auf die Patenterteilung: **28.09.2011**
(21) Anmeldenummer: 09169795.3
(22) Anmeldetag: 09.09.2009
(51) Int. Cl.: B65H 37/00, B65H 37/02, B65H 35/04, G09F 15/02, B41J 15/00, B41J 3/44

(54) **Vorrichtung und Verfahren zur Herstellung von Großplakaten, insbesondere von 18/1 Bogenplakaten**
Device and method for producing large posters, in particular 18/1 billboard posters
Dispositif et procédé de fabrication de grands panneaux d'affichage, notamment de panneaux de feuilles 18/1

(43) Veröffentlichungstag der Anmeldung: 16.03.2011
(73) Patentinhaber: Ellerhold AG, 01445 Radebeul (DE)
(72) Erfinder: Ellerhold, Frank, 01445, Radebeul (DE)
(74) Vertreter: Sperling, Thomas

(56) Entgegenhaltungen:
- EP-A1- 2 014 594
- WO-A1-98/28730
- FR-A1- 2 761 675
- US-A- 5 661 509

## Beschreibung

Die Erfindung betrifft eine Vorrichtung und ein Verfahren zur Herstellung von Großplakaten. Als Großplakate im Sinne der Erfindung werden Plakate mit Abmessungen gemäß DIN-Standard B0 beziehungsweise BÜ bezeichnet. Insbesondere eignet sich die Vorrichtung und das Verfahren zur Herstellung von 18/1 Großplakaten, welche eine Länge von 356 cm und eine Breite von 252 cm aufweisen.

Derartige Großplakate werden bevorzugt in der Außenwerbung eingesetzt, beispielsweise in hinterleuchteten oder beleuchteten Vitrinen.
Die Großplakate weisen jeweils ein Motiv auf und zwei oder drei Großplakate mit verschiedenen Motiven werden in einer Vitrinen zu einer Endlosrolle, beziehungsweise einer Schleife, verbunden. Dies erfolgt in der Weise, dass an den oberen und unteren Rändern jedes Plakates Clipbänder angebracht sind, die miteinander auf einfache Weise durch Formschluss verbunden werden. Die entstehende Schleife wird zeitlich getaktet über eine obere und eine untere Rolle in der Vitrine geführt und verharrt jeweils in einer Position zum Betrachten, in welcher dann ein oder gegebenenfalls auch zwei Motive von außen sichtbar sind.
Diese Ausgestaltung der Präsentation von Großplakaten wird auch als Mega-Light bezeichnet, die zumeist an exklusiven Standorten, wie stark frequentierten Straßen und Plätzen im öffentlichen Raum, aufgestellt sind.

Nach dem Stand der Technik werden Großplakate aus Einzelteilen zunächst im Offsetdruck in kleineren Formaten hergestellt und anschließend werden die Teile zu Großplakaten zusammengesetzt. Nachfolgend können die Großplakate konfektioniert und mit dem Clipband oder gegebenenfalls einer Remalinerlochung versehen werden.

Eine Anordnung zur Herstellung von Großplakaten ist beispielsweise aus der US 5 661 509 bekannt.

Nachteilig an dieser Herstellungsweise ist, dass das zunächst sehr effiziente und kostengünstige Offsetdruckverfahren kombiniert wird mit dem nicht ausreichend automatisierbaren manuellen Zusammensetzen der Plakatteile zu einem Großplakat und dem anschließenden-Konfektionieren der Großplakate mit Clipbändern oder Remalinerlochung.
Hinzu tritt der Nachteil, dass die Effizienz des Offsetdruckverfahrens auch nur bei großen Stückzahlen zur Wirkung kommt und das bei kleinen Stückzahlen für beispielsweise kleinere Werbekampagnen der Vorteil des Offsetdruckes, der kosteneffizienten Herstellung großer Stückzahlen, nicht genutzt werden kann.

Der Erfindung liegt somit die Aufgabe zugrunde, ein effizientes und flexibles Verfahren und eine zur Umsetzung des Verfahrens vorgesehene Vorrichtung zur Herstellung von Großplakaten zur Verfügung zu stellen. Insbesondere ist es Aufgabe der Erfindung die Konfektionierung mit dem Herstellungsprozess des Plakates selbst in Übereinstimmung zu bringen, sodass die bislang getrennten und aufwändigen Arbeitsschritte in einer Anlage kombiniert werden können.

Die Aufgabe wir erfindungsgemäß durch eine Vorrichtung zur Herstellung von Großplakaten im Rollendruck gemäß Patentanspruch 1 gelöst, wobei Weiterbildungen der Vorrichtung in den abhängigen Ansprüchen angegeben sind.

Weiterhin wird die Aufgabe durch ein Verfahren zur Herstellung von Großplakaten im Rollendruck gemäß Patentanspruch 13 gelöst, wobei wiederum Weiterbildungen der Erfindung in den abhängigen Ansprüchen angegeben sind.

Die Konzeption der Erfindung besteht darin, dass die Flexibilität des Digitaldrucks in Bezug auf die Auflagenhöhe und die Möglichkeit mittels Digitaldruck große bedruckbare Formate zu realisieren in einer Anlage kombiniert werden mit dem Konfektionieren der Plakate durch Aufbringen des Clipbandes sowie einer Sicherheitsverklebung und einer Randverstärkung quer zur Bahnrichtung des Rollendrucks.
Die zwischen den Funktionskomponenten angeordneten Materialspeicher und die aufeinander abgestimmten Steuerungen der Einzelkomponenten ermöglichen die prozesstechnische Verbindung der Einzelschritte zu einem Gesamtprozess.

Der Vorteil der Erfindung besteht darin, dass die Großplakate nunmehr in einem Prozess und auf einem Bedruckstoffstück druckbar und mit dem Clipband oder der Remalinerlochung oder beidem konfektionierbar sind. Die Kombination und Anordnung ermöglicht die Nutzung des effizienten Rollendruckverfahrens mit integrierter abschließender Trennung in die Bögen der Großplakate.
Die erfindungsgemäße Kombination ermöglicht die kosteneffiziente Herstellung von Großplakaten für den Einsatz in Mega-Lights. Darüber hinaus ist durch den Einsatz der Digitaldrucktechnik die variable Motivgestaltung und das Drucken von Großplakaten in kleineren Stückzahlen, bis hin zum print on demand, möglich geworden.

Die Aufgabe der Erfindung wird insbesondere durch eine Vorrichtung zur Herstellung von Großplakaten im Rollendruck gelöst, welche in Bahnrichtung eine Bedruckstoffzufuhreinheit, eine Digitaldruckeinheit, eine Materialspeichereinheit und eine Konfektioniereinheit aufweist. Dabei weist die Digitaldruckeinheit einen ersten Druckkopf für die Vorderseite, einen Wendetrockner sowie einen zweiten Druckkopf für die Rückseite der Bedruckstoffbahn und zugehörige Gebläse zur Trocknung der Digitaldruckfarbe auf. Die Konfektioniereinheit weist Mittel zur Aufbringung von Clipband auf. Diese sind nach einer Vorzugsausgestaltung als eine Clipbandabrolle mit zugeordnetem Vakuumrad für den Silikonbandabzug und eine Silikonbandabsaugung zur Aufbringung von Clipband auf der Bedruckstoffbahn in Bahnrichtung ausgeführt. Weiterhin ist zur Sicherung des Clipbandes auf der Bedruckstoffbahn Klebeband vorgesehen, wobei Mittel zur Klebebandaufbringung mit Klebebandabrollung, Spannrad und Anpressrad für das Klebeband in Bahnrichtung angeordnet sind.
Zur Sicherung des Randbereiches der Großplakate wird Klebeband quer zur Bahnrichtung mittels einer Klebebandaufbringung über die Bedruckstoffbahnbreite mit Gegendruckführung und/oder eine Remalinerlochung längs des Randbereichs sowie quer zur Bahnrichtung in der Konfektioniereinheit in die Bedruckstoffbahn eingebracht.
Abschließend ist eine Trennvorrichtung vorgesehen, welche die bedruckte und mit Clipband versehene Bedruckstoffbahn in Stücke mit Großplakatformat trennt, wobei in den gewünschten Abständen quer zur Bahnrichtung eine nach dem Trennen den Randbereich des Großplakates darstellende Randbereichverstärkung mit Klebeband besteht.

Nach einer bevorzugten Ausgestaltung der Erfindung weist die Bedruckstoffzufuhreinheit eine Lagerung für eine Bedruckstoffrolle, einen Spleißtisch und einen Abwickler in Bahnrichtung auf, wobei der Abwickler neben der Führung der Bedruckstoffbahn auch die Funktion eines Materialspeichers am Ende der Bedruckstoffzufuhreinheit innehat.

Die Digitaldruckköpfe für das Bedrucken der Vorder- und Rückseite der Bedruckstoffbahn sind jeweils horizontal angeordnet. Vorteilhaft ist weiterhin der Einsatz einer Schrumpfheizplatte sowie das Vorsehen einer Korrekturwalze vor dem ersten Druckkopf.

Vor dem zweiten Digitaldruckkopf für den Rückseitendruck ist ein Farbmarkenleser zur Bestimmung der exakten Position des Rückseitendruckes zum Vorderseitendruck angeordnet.

Am Ausgang der digitalen Druckeinheit ist eine Vakuumwalze für den diskontinuierlichen Vorzug der Bedruckstoffbahn vor dem nachfolgenden Materialspeicher vorgesehen.

Weiterhin ist nach dem Materialspeicher eine Vakuumwalze für den kontinuierlichen Vorzug der Bedruckstoffbahn vorgesehen.

Für die Vorbereitung des Clipbandes vor der Aufbringung auf die Bedruckstoffbahn ist ein Vakuumrad für den Siliconbandabzug und eine Siliconbandabsaugung sowie nach der Aufbringung des Clipbandes ein Anpressrad für des Clipband in der Konfektioniereinheit vorgesehen.

Nach einer vorteilhaften Ausgestaltung der Erfindung sind zwischen der ersten kontinuierlichen Vakuumwalze der Konfektioniereinheit und der nachfolgenden zweiten kontinuierlichen Vakuumzugwalze Mittel zum Klebebandauftrag und für die Einbringung der Remalinerlochung positioniert.

Wiederum vorteilhaft ist nach der zweiten kontinuierlichen Vakuumzugwalze und vor der Trennvorrichtung ein Materialspeicher innerhalb der Konfektioniereinheit vorgesehen.

Nach der Trennvorrichtung ist zur Aufnahme der einzelnen Großplakate ein Kontroll- und Aufrolltisch angeordnet.

Die Vorrichtung ist derart dimensioniert, dass eine Bedruckstoffbahnbreite von 252 cm und eine Großplakatlänge der entstehenden Bögen von 356 cm realisiert sind. Selbstverständlich sind auch kleinere Abmessungen, wie beispielsweise ein Format von 240 cm mal 320 cm oder das Format 3*6 oder auch größere Abmessungen vorteilhaft realisierbar.

Konzeptionsgemäß wird die Vorrichtung dadurch umgesetzt, dass sowohl für die Digitaldruckeinheit und die Konfektioniereinheit separate aber aufeinander abgestimmte Steuerungen mit jeweils vorgesehenen Sicherheitsverriegelungen vorgesehen sind.

Weiterhin wird die Aufgabe der Erfindung durch ein Verfahren zur Herstellung von Großplakaten im Rollendruck gelöst, bei dem die Bedruckstoffbahn von der Bedruckstoffzufuhreinheit über die Digitaldruckeinheit und die Materialspeichereinheit zur Konfektioniereinheit in Bahrrichtung geleitet wird, wobei die Bedruckstoffbahn
- in der Digitaldruckeinheit erst auf der Vorderseite bedruckt wird,
- anschließend mittels Wendetrockner und Gebläse getrocknet wird,
- danach auf der Rückseite bedruckt und nachfolgend getrocknet wird,
- in der Materialspeichereinheit zwischengespeichert wird,
- in der Konfektioniereinheit in Bahnrichtung Clipband aufgeklebt wird,
- Klebeband als Sicherheitsklebung für das Clipband in Bahnrichtung aufgeklebt wird,
- Klebeband zur Randverstärkung quer zur Bahnrichtung über die Breite der Bedruckstoffbahn aufgeklebt wird,
- und/oder eine Remalinerlochung über die Bedruckstoffbahnbreite und im Randbereich der Bedruckstoffbahn in diese eingebracht wird,
- in dem Materialspeicher der Konfektioniereinheit zwischengespeichert wird und anschließend
- mittels der Trennvorrichtung in Stücken vorgegebener Länge getrennt und auf dem Kontroll- und Aufrolltisch gelagert wird, wobei
die Bedruckstoffbahn in der Digitaldruckeinheit und in der Konfektioniereinheit derart gesteuert und mit unterschiedlicher Geschwindigkeit bewegt wird, sodass der Druck in Bahnrichtung und die Aufbringung der Randverstärkung der Großplakate quer zur Bahnrichtung sowie von Clipband und Sicherheitsklebeband und/oder Remalinerlochung quer zur Bahnrichtung gleichzeitig ablaufen.

Nach einer vorteilhaften Ausgestaltung des Verfahrens erfolgt der Digitaldruck im Mehrpassmodus, wodurch brillantere Farbwirkungen erreichtbar sind. Unter Mehrpassmodus wird die Häufigkeit der Bedruckung eines Punktes auf dem Bedruckstoff im Digitaldruck verstanden.

Eine weitere vorteilhafte Ausgestaltung des Verfahrens besteht darin, dass in der Digitaldruckeinheit Farbmarken zur Positionierung des Rückseitendruckes und des Clipbandes gesetzt werden.

Weitere Einzelheiten, Merkmale und Vorteile der Erfindung ergeben sich aus der nachfolgenden Beschreibung von Ausführungsbeispielen mit Bezugnahme auf die zugehörige Zeichnung. Es zeigt:
- Fig.1:: schematische Darstellung einer Vorrichtung zur Herstellung von Großplakaten im Rollendruck.

Das mit der dargestellten Vorrichtung realisierte Verfahren ist als Rollendruckverfahren zu klassifizieren, da die Bedruckstoffbahn 31 von der Bedruckstoffrolle 5 bezogen wird. Die Richtung des Herstellungsbeziehungsweise Verarbeitungsablaufes der Großplakate wird als Bahnrichtung bezeichnet und kennzeichnet die Richtung des Weges des Bedruckstoffes von der Bedruckstoffrolle bis hin zum abschließend vorliegenden konfektionierten Großplakatbogen nach dem Druck- und Konfektionierprozess.

In Figur 1 ist eine schematische Darstellung einer Vorrichtung zur Herstellung von Großplakaten im Rollendruck angegeben. Die Vorrichtung besteht aus vier Grundkomponenten. In Bahnrichtung beginnend mit einer Bedruckstoffzufuhreinheit 1, einer Digitaldruckeinheit 2, einer Materialspeichereinheit 3 und einer Konfektioniereinheit 4. Von diesen vier Komponenten besitzen zwei Komponenten, die Digitaldruckeinheit 2 und die Konfektioniereinheit 4, separate aber miteinander verknüpfte Steuerungen. Zwischen diesen beiden separat gesteuerten Komponenten ist die Materialspeichereinheit 3 angeordnet, welche als Pufferspeicher bei asynchron arbeitender Digitaldruckeinheit 2 und Konfektioniereinheit 4 wirkt.

Die Bedruckstoffzufuhreinheit 1 besteht im Wesentlichen aus der Bedruckstoffrolle 5 mit zugehöriger Halterung sowie dem Spleißtisch 6 und dem nachfolgenden Abwickler 7, welcher gleichfalls als Materialspeichereinheit wirkt.

Der Bedruckstoffzufuhreinheit 1 schließt sich die Digitaldruckeinheit 2 an, welche im Wesentlichen aus zwei Digitaldruckkopfeinheiten 10, 14 und einem dazwischen angeordneten Wendetrockner 11 besteht. Die Digitaldruckkopfeinheiten 10, 14 sind selbst aus mehreren Digitaldruckköpfen aufgebaut und werden begrifflich verkürzt nur mit Druckkopf 10, 14 bezeichnet.

Zunächst gelangt die Bedruckstoffbahn 31 über eine Schrumpfheizplatte 8 und eine Korrekturwalze 9 zum ersten Druckkopf 10 für die Vorderseite der Bedruckstoffbahn 31.

Der Druckkopf 10 für die Vorderseite der Bedruckstoffbahn 31 besteht selbst aus sechszehn Druckköpfen von denen jeder 256 Düsenöffnungen besitzt. Von den sechszehn Druckköpfen für die Vorderseite sind je vier einer Skalenfarbe zugeordnet.
Die damit erreichbare Druckbreite beträgt 64,8 mm und die Lineargeschwindigkeit der Digitaldruckkopfeinheit beträgt 700 mm/s.

Unmittelbar nach dem Bedrucken der Vorderseite, bei welchem sich die Bedruckstoffbahn 31 in der Horizontalen befindet, läuft die Bedruckstoffbahn 31 über einen Wendetrockner 11. Der Wendetrockner 11 ist als von innen über Infrarotstrahlung oder Ähnlichem beheizter Zylinder größeren Umfangs ausgebildet, sodass die in Digitaldruck aufgetragene Farbe beim Transport über den Unfang des Wendetrockners 11, unterstützt von mehreren Gebläsen 12, trocknet.
Vom Wendetrockner 11 wird die ablaufende Bedruckstoffbahn 31 mit der Rückseite nach oben, wiederum in horizontaler Richtung, weggeführt und gelangt zum zweiten Druckkopf 14 für die Rückseite der Bedruckstoffbahn 31.

Der Druckkopf 14 für die Rückseite der Bedruckstoffbahn besteht aus acht einzelnen Druckköpfen, wobei jeder Farbe zwei Druckköpfe zugeordnet sind.

Dem Druckkopf 14 vorgelagert ist ein Farbmarkenleser 13, welcher die Feinpositionierung des Druckbildes für die Rückseite in Übereinstimmung mit dem Druckbild der Vorderseite beim Einlauf in den Druckkopf 14 ermöglicht.

Nach dem Bedrucken der Rückseite ist optional eine Passerkontrolle 15 für die Rückseite nach dem Druckkopf 14 angeordnet. Die frisch bedruckte Rückseite wird nun mittels einer Infrarot-Heizung und mehrerer Gebläse 12 getrocknet bis die Bedruckstoffbahn 31 über die Vakuumwalze 16 mit diskontinuierlichem Vorzug die Digitaldruckeinheit 2 verlässt. Selbstverständlich sind alternative Heizungen zur Trocknung anwendbar.

Der Digitaldruckeinheit 2 nachfolgend angeordnet ist die Materialspeichereinheit 3, welche als Puffer wenigstens Bedruckstoff der Länge für zwei Großplakate aufzunehmen vermag. Im beschriebenen Ausgestaltungsbeispiel beträgt die Pufferlänge etwa 8 m Bedruckstoffbahn 31.

Aus der Materialspeichereinheit 3 gelangt die Bedruckstoffbahn 31 in die Konfektioniereinheit 4. In der Konfektioniereinheit 4 wird die Bedruckstoffbahn 31 an beiden Rändern mit einem Clipband versehen.
Unter einem Clipband wird ein profiliertes Kunststoffband verstanden, wobei die Profilierung derart ausgeführt ist, dass zwei Clipbänder miteinander über einen reversiblen Formschluss verbindbar sind. Das Clipband wird als Endlosband von einer Clipbandrolle 18 verarbeitet und vor dem Aufbringen auf die Bedruckstoffbahn 31 mit doppelseitigem Klebeband versehen.
Zum Aufbringen des Clipbandes ist in der Konfektioniereinheit 4 eine seitlich automatisch verfahrbare geregelte Clipbandrolle 18 mit einem Vakuumrad 19 für den Silikonbandabzug und einer zugehörigen Silikonbandabsaugung 20 vorgesehen. Das Clipband wir auf die Randbereiche der Bedruckstoffbahn 31 im Bereich der Vakuumwalze 17 für den kontinuierlichen Vorzug über ein Anpressrad 32 für das Clipband auf den Bedruckstoffrand aufgebracht und unmittelbar danach über eine Sicherheitsverklebung mittels Klebeband zusätzlich auf dem Rand fixiert.
Die Sicherheitsverklebung des Clipbandes wird als zusätzliche Fixierung des Clipbandes auf der Bedruckstoffbahn 31 ausgeführt, um eine ausreichende Belastbarkeit der über das Clipband gebildeten Schleife bei der Präsentation der Großplakate in der Vitrine zu gewährleisten.

Das Klebeband für die Sicherheitsverklebung des Clipbandes wird über die Klebebandabrollung 21 und ein Spannrad 23 zugeführt und Mittels eines Anpressrades 22 jeweils an den äußeren Rändern auf der Unterseite der Bedruckstoffbahn 31 aufgebracht.

Weiterhin wird ein Klebeband als Randverstärkung in Abständen der Großplakatbögen jeweils am oberen und am unteren Rand des durch Abtrennung von der Rolle später entstehenden Großplakates über die Breite der Bedruckstoffbahn 31, aufgebracht. Nach dem Passieren der Vakuumwalze 17 für kontinuierlichen Vorzug gelangt die Bedruckstoffbahn 31 in horizontaler Position zur Klebebandaufbringung 24 über die Bahnbreite der Bedruckstoffbahn quer zur Bahnrichtung, wobei eine Gegendruckführung zur sicheren Positionierung und Fixierung des Klebebandes für die Randverstärkung vorgesehen ist.

Nachfolgend ist bei der in Fig. 1 dargestellten Ausgestaltung der Erfindung eine Remalinerlochung 25 über die Bahnlänge an den Seiten der Bedruckstoffbahn 31 und im unmittelbaren Anschluss daran eine Remalinerlochung 26 über die Bahnbreite der Bedruckstoffbahn 31 quer zur Bahnrichtung vorgesehen.
Die Remalinerlochung kann alternativ oder zusätzlich zum Clipband an den Großplakaten vorgesehen werden.

Die Aufbringung des Klebebandes für die Randverstärkung und das Einbringen der Remalinerlochung 26 über die Bahnbreite erfolgen getaktet zur gleichen Zeit, da ein Stillstand der Bedruckstoffbahn 31 während des Aufbringens des Klebebandes und des Einbringens der Remalinerlochung 26 über die Bahnbreite erforderlich ist. Insofern ist der kontinuierliche Vorzug der Vakuumwalzen 17, 27 für die Zeit des Aufbringens des Klebebandes und des Einbringens der Remalinerlochung 26 unterbrochen. Die Bewegungen der Vakuumwalze 17 und der Vakuumwalze 27 sind somit synchronisiert. Nachfolgend gelangt die Bedruckstoffbahn 31 über die Vakuumwalze 27 für kontinuierlichen Vorzug zu einem optional vorgesehenen Materialspeicher 28 in der Konfektioniereinheit 4.
Die fertig konfektionierte Bedruckstoffbahn 31 gelangt schließlich zur Trennvorrichtung 29, welche von der Bedruckstoffbahn 31 Bögen im Format der gewünschten Großplakate abtrennt und an den Kontroll- und Aufrolltisch 30 übergibt.

Mit der Vorrichtung ist ein Solldruckformat von 356 cm x 252 cm oder kleiner bedruckbar, wobei die Rollenbreite 252 cm beträgt. Die Drucke selbst können ohne Freiraum zueinander ausgeführt werden. Alternativ sind gewünschte Freiräume von 3,4 cm beziehungsweise 6,8 cm einstellbar. Die Materialstärke der Bedruckstoffbahn 31 beträgt in der Ausgestaltung des Ausführungsbeispiels 170 g/m² bei einer Dicke von 180 µm. Bei Verwendung von Papier- als Bedruckstoff ist dieses zweiseitig gestrichen. Alternativ sind Kunststofffolien als Bedruckstoff einsetzbar.

Mit der Vorrichtung sind Druckleistungen von 100 m² pro Stunde erreichbar, was circa einem Ausstoß von 10 bis 12 Mega-Lights pro Stunde entspricht. Als besonderer Vorzug ist zu erwähnen, dass die Bedruckung beidseitig in einem Durchgang erfolgt, wobei die Rückseite vorzugsweise 50 % der Dichte der Vorderseite aufweist.
Die Digitaldruckeinheit 2 kann im Einpassmodus sowie im Zweipassmodus als auch im Vierpassmodus betrieben werden, wobei die Druckleistung dann jeweils auf 50 % beziehungsweise auf 25 % zurückgeht.

Nicht in Fig. 1 dargestellt ist ein drehbarer Kran für die Platzierung der Bedruckstoffrolle 5 an der Bedruckstoffzufuhreinheit 1, um die Bedruckstoffrolle 5 mit einem Gewicht von circa 2000 kg in der Halterung beim Wechseln der Bedruckstoffrolle 5 zu platzieren.
Zur Verbesserung des Handlings ist der Spleisstisch 6 über der Bedruckstoffrolle 5 mittels eines Pneumatikzylinders wegschwenkbar ausgeführt.

Zusätzlich wird in der Konfektioniereinheit 4 auf der Rückseite der Bedruckstoffbahn 31 ein Silberstreifen appliziert, welcher mittig in der Bedruckstoffbahn 31 angeordnet ist.
Sämtliche Konfektioniervorgänge, wie die Applikation des Silberstreifens, das Aufbringen des Clipbandes, die Sicherheitsverklebung des Clipbandes sowie die Aufbringung des Klebebandes für die Randverstärkung, erfolgen auf der Rückseite bzw der Unterseite der Bedruckstoffbahn 31.

Mit der beschriebenen Vorrichtung sind auf effiziente Weise Großplakate im Rollendruckverfahren erzeugbar, die bislang nur aufwändig über das Zusammensetzen von Bogenteilen zu einem Großplakat gefertigt werden konnten. Somit können Großplakate besonders wirtschaftlich hergestellt werden und es ist durch die Nutzung des Digitaldrucks konzeptionsgemäß auch die Herstellung von kleineren Auflagen von Großplakaten wirtschaftlich sinnvoll möglich.

### LISTE DER BEZUGSZEICHEN

- 1: Bedruckstoffzufuhreinheit
- 2: Digitaldruckeinheit
- 3: Materialspeichereinheit 4 Konfektioniereinheit
- 5: Bedruckstoffrolle
- 6: Spleisstisch
- 7: Abwickler
- 8: Schrumpfheizplatte
- 9: Korrekturwalze
- 10: erster Druckkopf, Vorderseite, Digitaldruckkopfeinheit
- 11: Wendetrockner
- 12: Gebläse
- 13: Farbmarkenleser
- 14: zweiter Druckkopf, Rückseite, Digitaldruckkopfeinheit
- 15: Passerkontrolle Rückseite
- 16: Vakuumwalze, für diskontinuierlichen Vorzug
- 17: Vakuumwalze, für kontinuierlichen Vorzug
- 18: Clipbandrolle
- 19: Vakuumrad für Silikonbandabzug
- 20: Silikonbandabsaugung
- 21: Klebebandabrollung
- 22: Anpressrad für Klebeband
- 23: Spannrad für Klebeband
- 24: Klebebandaufbringung über Bahnbreite mit Gegendruckführung
- 25: Remalinerlochung über die Bahnlänge
- 26: Remalinerlochung über die Bahnbreite
- 27: Vakuumzugwalze für kontinuierlichen Vorzug
- 28: Materialspeicher Konfektioniereinheit
- 29: Trennvorrichtung
- 30: Kontroll- und Aufrolltisch
- 31: Bedruckstoffbahn
- 32: Anpressrad für Clipband

## Patentansprüche

1. Vorrichtung zur Herstellung von Großplakaten im Rollendruck, aufweisend in Bahnrichtung eine Bedruckstoffzufuhreinheit (1), eine Digitaldruckeinheit (2), eine Materialspeichereinheit (3) und eine Konfektioniereinheit (4), wobei die Digitaldruckeinheit (2) einen ersten Druckkopf (10) für die Vorderseite, sowie einen zweiten Druckkopf (14) für die Rückseite der Bedruckstoffbahn (31) aufweist, **dadurch gekennzeichnet, daß** die Digitaldruckeinheit des weiteren einen Wendetrockner (11) und Gebläse (12) aufweist und dass die Konfektioniereinheit (4) Mittel zur Aufbringung von Clipband und zur Sicherung des Clipbandes auf der Bedruckstoffbahn (31) Mittel zur Klebebandaufbringung in Bahnrichtung aufweist und dass zur Sicherung des Randbereiches eines Großplakates Klebeband quer zur Bahnrichtung mittels einer Klebebandaufbringung (24) mit Gegendruckführung über die Bahnbreite aufbringbar ist und/oder dass Mittel zur Einbringung einer Remalinerlochung (25, 26) längs des Randbereiches und quer zur Bahnrichtung in der Konfektioniereinheit (4) vor einer Trennvorrichtung (29) für die Trennung der Bedruckstoffbahn (31) in Bögen im Format der Großplakate vorgesehen sind.

2. Vorrichtung nach Anspruch 1, **dadurch gekennzeichnet, dass** die Bedruckstoffzufuhreinheit (1) eine Lagerung für eine Bedruckstoffrolle (5), einen Spleisstisch (6) und einen Abwickler (7) in Bahnrichtung aufweist.

3. Vorrichtung nach Anspruch 1 oder 2, **dadurch gekennzeichnet, dass** die Druckköpfe (10, 14) horizontal angeordnet sind.

4. Vorrichtung nach einem der Ansprüche 1 bis 3, **dadurch gekennzeichnet, dass** vor dem ersten Druckkopf (10) eine Schrumpfheizplatte (8) und eine Korrekturwalze (9) angeordnet sind.

5. Vorrichtung nach einem der Ansprüche 1 bis 4, **dadurch gekennzeichnet, dass** vor dem zweiten Druckkopf (14) ein Farbmarkenleser (13) angeordnet ist.

6. Vorrichtung nach einem der Ansprüche 1 bis 5, **dadurch gekennzeichnet, dass** eine Vakuumwalze (16) für diskontinuierlichen Vorzug vor dem Materialspeicher (3) vorgesehen ist.

7. Vorrichtung nach einem der Ansprüche 1 bis 6, **dadurch gekennzeichnet, dass** eine Vakuumwalze (17) für kontinuierlichen Vorzug nach dem Materialspeicher (3) vorgesehen ist.

8. Vorrichtung nach einem der Ansprüche 1 bis 7, **dadurch gekennzeichnet, dass** eine für die Vorbereitung des Clipbandes für die Aufbringung auf der Bedruckstoffbahn (31) ein Vakuumrad (19) für den Silikonbandabzug und eine Silikonbandabsaugung (20) sowie nach der Aufbringung des Clipbandes ein Anpressrad (32) für das Clipband vorgesehen ist.

9. Vorrichtung nach einem der Ansprüche 1 bis 8, **dadurch gekennzeichnet, dass** zwischen der Vakuumwalze (17) und der nachfolgend angeordneten Vakuumzugwalze (27) die Mittel zum Klebebandauftrag quer zur Bahnrichtung und zur Remalinerlochung (26) positioniert sind.

10. Vorrichtung nach einem der Ansprüche 1 bis 9, **dadurch gekennzeichnet, dass** nach der Vakuumzugwalze (27) und vor der Trennvorrichtung (29) ein Materialspeicher (28) der Konfektioniereinheit (4) vorgesehen ist sowie dass nach der Trennvorrichtung (29) ein Kontroll- und Aufrolltisch (30) angeordnet ist.

11. Vorrichtung nach einem der Ansprüche 1 bis 10, **dadurch gekennzeichnet, dass** eine Bedruckstoffbahnbreite von 252 cm und eine Länge von 356 cm vorgesehen ist.

12. Vorrichtung nach einem der Ansprüche 1 bis 11, **dadurch gekennzeichnet, dass** für die Digitaldruckeinheit (2) und für die Konfektioniereinheit (4) separate und aufeinander abgestimmte Steuerungen mit Sicherheitsverriegelungen vorgesehen sind.

13. Verfahren zur Herstellung von Großplakaten im Rollendruck, bei dem eine Bedruckstoffbahn (31) von einer Bedruckstoffzufuhreinheit (1) über eine Digitaldruckeinheit (2) und eine Materialspeichereinheit (3) zu einer Konfektioniereinheit (4) in Bahnrichtung geleitet wird, die Bedruckstoffbahn (31)
- in der Digitaldruckeinheit (1) erst auf der Vorderseite bedruckt wird, **dadurch gekennzeichnet, dass**
- anschließend mittels Wendetrockner (11) und Gebläse (12) getrocknet wird,
- danach auf der Rückseite bedruckt und nachfolgend wiederum getrocknet wird,
- in der Materialspeichereinheit (3) zwischengespeichert wird,
- in der Konfektioniereinheit (4) in Bahnrichtung Clipband aufgeklebt wird,
- Klebeband als Sicherheitsklebung für das Clipband in Bahnrichtung aufgeklebt wird,
- Klebeband zur Randverstärkung quer zur Bahnrichtung über die Breite der Bedruckstoffbahn (31) aufgeklebt wird,
- und/oder eine Remalinerlochung (26) über die Bedruckstoffbahnbreite und im Randbereich der Bedruckstoffbahn (31) in diese eingebracht wird,
- in dem Materialspeicher der Konfektioniereinheit (4) zwischengespeichert wird und anschließend
- mittels einer Trennvorrichtung (29) in Stücken vorgegebener Länge getrennt und auf dem Kontroll- und Aufrolltisch (30) gelagert wird, wobei
die Bedruckstoffbahn (31) in der Digitaldruckeinheit (2) und in der Konfektioniereinheit (4) derart gesteuert mit unterschiedlicher Geschwindigkeit bewegt wird, sodass der Druck in Bahnrichtung und die Aufbringung der Randverstärkung der Großplakate quer zur Bahnrichtung sowie von Clipband und Sicherheitsklebeband und/oder Remalinerlochung in Bahnrichtung gleichzeitig ablaufen.

14. Verfahren nach Anspruch 13, **dadurch gekennzeichnet, dass** der Digitaldruck im Mehrpass-Modus erfolgt.

15. Verfahren nach Anspruch 13 oder 14, **dadurch gekennzeichnet, dass** in der Digitaldruckeinheit (2) Farbmarken zur Positionierung des Rückseitendruckes und des Clipbandes gesetzt werden.

## Claims

1. A device for producing large-format posters in reel-print comprising in web direction a substrate feeding unit (1), a digital printing unit (2), a material storage unit (3) and a finishing unit (4), the digital printing unit (2) comprises a first printing head (10) for the front side, as well as a second printing head (14) for the back side of the substrate web (31), **characterized in that** the digital printing unit additionally comprises a turning dryer (11) and blower (12) and **in that** the finishing unit (4) comprises means for applying clip band and for securing the clip band on the substrate web (31) comprises means for adhesive tape application in web direction and **in that** for securing the marginal region of a large-format poster adhesive tape can be applied transversely to the web direction by means of an adhesive plate application device (24) with counterpressure guidance over the web width and/or **in that** means for introducing a remaliner perforation (25, 26) along the marginal region and transversely to the web direction in the finishing unit (4) in front of a separating device (29) for the separation of the substrate web (31) in sheets in the size of the large-format posters are provided.

2. The device according to Claim 1, **characterized in that** the substrate feeding unit (1) comprises a mounting for a substrate reel (5), a splicing table (6) and an unwinding unit (7) in web direction.

3. The device according to Claim 1 or 2, **characterized in that** the printing heads (10, 14) are arranged horizontally.

4. The device according to any one of the Claims 1 to 3, **characterized in that** in front of the first printing head (10) a shrinking heater plate (8) and a correction roller (9) are arranged.

5. The device according to any one of the Claims 1 to 4, **characterized in that** in front of the second printing head (14) a colour mark reader (13) is arranged.

6. The device according to any one of the Claims 1 to 5, **characterized in that** a vacuum roller (16) for discontinuous pre-drawing is provided in front of the material storage unit (3).

7. The device according to any one of the Claims 1 to 6, **characterized in that** a vacuum roller (7) for continuous pre-drawing is provided after the material storage unit (3).

8. The device according to any one of the Claims 1 to 7, **characterized in that** for the preparation of the clip band for the application on the substrate web (31) a vacuum wheel (19) for the silicone band removal and a silicone band extraction (20) as well as after the application of the clip band a pressure wheel (32) for the clip band is provided.

9. The device according to any one of the Claims 1 to 8, **characterized in that** between the vacuum roller (17) and the vacuum roller (27) arranged following the means for the adhesive tape application are positioned transversely to the web direction and to the remaliner perforation (26).

10. The device according to any one of the Claims 1 to 9, **characterized in that** after the vacuum roller (27) and in front of the separating device (29) a material storage unit (28) of the finishing unit (4) is provided and **in that** after the separating device (29) a control and rolling-up table (30) is arranged.

11. The device according to any one of the Claims 1 to 10, **characterized in that** a substrate web width of 252 cm and a length of 356 cm is provided.

12. The device according to any one of the Claims 1 to 11, **characterized in that** for the digital printing unit (2) and for the finishing unit (4) separate controls matched to each other with safety interlocking devices are provided.

13. A method for producing large-format posters in reel-print, wherein a substrate web (31) is directed from a substrate feeding unit (1) via a digital printing unit (2) and a material storage unit (3) to a finishing unit (4) in web direction, the substrate web (31)
- in the digital printing unit (1) is first printed on the front side, **characterized in that**
- drying is subsequently performed by means of reversing dryer (11) and blower (12),
- thereafter, printing on the back side and subsequently in turn drying is performed,
- **in that** intermediate storage is performed in the material storage unit (3),
- clip band is adhesively affixed in the finishing unit (4) in web direction,
- adhesive tape as safety adhesive fixing for the clip band is adhesively affixed in web direction,
- adhesive tape for the marginal reinforcement is adhesively affixed transversely to the web direction over the width of the substrate web (31),
- and/or a remaliner perforation (26) is introduced over the substrate web width and in the marginal region of the substrate web (31),
- intermediate storage is performed in the material storage unit of the finishing unit (4) and subsequently
- by means of a separating device (29) separation into pieces of predetermined length and storage on the control and rolling-up table (30) is performed
wherein the substrate web (31) in the digital printing unit (2) and in the finishing unit (4) is moved with different speed in a controlled manner such that the printing in web direction and the application of the marginal reinforcement of the large-format posters transversely to the web direction and of clip band and safety adhesive tape and/or remaliner perforation in web direction take place simultaneously.

14. The method according to Claim 13, **characterized in that** the digital print is affected in the multiple pass mode.

15. The method according to Claim 13 or 14, **characterized in that** in the digital printing unit (2) colour marks for positioning the back side print and of the clip band are placed.

## Revendications

1. Dispositif de fabrication de grandes affiches par impression sur rotative, présentant dans le sens de la bande une unité d'acheminement de support d'impression (1), une unité d'impression numérique (2), une unité de réserve de matière (3) et une unité de confection (4), l'unité d'impression numérique (2) présentant une première tête d'impression (10) pour le recto ainsi qu'une seconde tête d'impression (14) pour le verso de la bande de support d'impression (31), **caractérisé en ce que** l'unité d'impression numérique (2) présente en outre un sécheur retourneur (11) et une soufflerie (12) et que l' unité de confection (4) présente des moyens d'application de bande de clipsage et présente, pour fixer la bande de clipsage sur la bande de support d'impression (31), des moyens d'application de ruban adhésif dans le sens de la bande et que, pour fixer la zone périphérique d'une grande affiche, du ruban adhésif peut être appliqué transversalement par rapport au sens de la bande au moyen d'un système d'application de ruban adhésif (24) avec un guidage à contre-pression et/ou que des moyens de perçage d'une perforation Caroll (25, 26) sont prévus le long de la zone périphérique et transversalement par rapport au sens de la bande dans l'unité de confection (4) en amont d'un dispositif de coupe (29) pour la découpe de la bande de support d'impression (31) en feuilles du format des grandes affiches.

2. Dispositif selon la revendication 1, **caractérisé en ce que** l'unité d'acheminement de support d'impression (1) présente un logement pour un rouleau de support d'impression (5), une table d'épissure (6) et un dérouleur (7) dans le sens de la bande.

3. Dispositif selon la revendication 1 ou 2, **caractérisé en ce que** les têtes d'impression (10, 14) sont disposées horizontalement.

4. Dispositif selon une des revendications 1 à 3, **caractérisé en ce qu'**une plaque chauffante à rétraction (8) et un rouleau correcteur (9) sont disposés en amont de la première tête d'impression (10).

5. Dispositif selon une des revendications 1 à 4, **caractérisé en ce qu'**un lecteur de marque colorée est disposé en amont de la seconde tête d'impression (14).

6. Dispositif selon une des revendications 1 à 5, **caractérisé en ce qu'**un rouleau à vide (16) permettant une avance discontinue est prévu en amont de la réserve de matière (3).

7. Dispositif selon une des revendications 1 à 6, **caractérisé en ce qu'**un rouleau à vide (17) permettant une avance continue est prévu en aval de la réserve de matière (3).

8. Dispositif selon une des revendications 1 à 7, **caractérisé en ce qu'**un système de préparation de la bande de clipsage est prévu pour l'application sur la bande de support d'impression (31), de même qu'une roue à vide (19) pour le retrait de la bande de silicone et qu'un système d'aspiration de bande de silicone (20) et qu'une roue de compression (32) pour la bande de clipsage après application de la bande de clipsage.

9. Dispositif selon une des revendications 1 à 8, **caractérisé en ce qu'**entre le rouleau à vide (17) et le rouleau de traction à vide (27) disposé ensuite, les moyens d'application de ruban adhésif sont positionnés transversalement par rapport au sens de la bande et à la perforation Caroll (26).

10. Dispositif selon une des revendications 1 à 9, **caractérisé en ce qu'**en aval du rouleau de traction à vide (27) et en amont du dispositif de coupe (29) est prévue une réserve de matière (28) de l'unité de confection (4) et qu'une table de contrôle et d'enroulement (30) est disposée en aval du dispositif de coupe (29).

11. Dispositif selon une des revendications 1 à 10, **caractérisé en ce qu'**une largeur de 252 cm et une longueur de 356 cm de la bande de support d'impression sont prévues.

12. Dispositif selon une des revendications 1 à 11, **caractérisé en ce que** des organes de commande séparés et adaptés mutuellement pourvus de verrouillages de sécurité sont prévus pour l'unité d'impression numérique (2) et pour l'unité de confection (4).

13. Procédé de fabrication de grandes affiches par impression sur rotative, dans lequel une bande de support d'impression (31) est guidée par une unité d'acheminement de support d'impression (1) via une unité d'impression numérique (2) et une unité de réserve de matière (3) vers une unité de confection (4) dans le sens de la bande, la bande de support d'impression (31) est d'abord imprimée sur son recto dans l'unité d'impression numérique (2), **caractérisé en ce que**
- la bande est ensuite séchée au moyen du sécheur retourneur (11) et de la soufflerie (12),
- puis est imprimée sur son verso et est ensuite à nouveau séchée,
- est stockée provisoirement dans l'unité de réserve de matière (3),
- de la bande de clipsage est collée dessus dans le sens de la bande dans l'unité de confection (4),
- du ruban adhésif est collé dessus en tant que collage de sécurité pour la bande de clipsage,
- du ruban adhésif est collé sur la largeur de la bande de support d'impression (31) pour renforcer le bord transversalement par rapport au sens de la bande,
- et/ou une perforation Caroll (26) est pratiquée sur la largeur de la bande de support d'impression (31) et dans la zone périphérique de la bande de support d'impression (31) dans cette dernière,
- la bande est stockée provisoirement dans la réserve de matière de l'unité de confection (4) puis
- est découpée au moyen d'un dispositif de coupe (29) en morceaux de longueur prédéfinie et posée sur la table de contrôle et d'enroulement (30),
la bande de support d'impression (31) étant déplacée sous contrôle dans l'unité d'impression numérique (2) et l'unité de confection (4) de manière à ce que l'impression dans le sens de la bande et l'application du renfort périphérique des grandes affiches transversalement par rapport au sens de la bande, de même que de la bande de clipsage et du ruban adhésif de sécurité et/ou de la perforation Caroll dans le sens de la bande se déroulent simultanément.

14. Procédé selon la revendication 13, **caractérisé en ce que** l'impression numérique a lieu en mode à passages multiples.

15. Procédé selon la revendication 13 ou 14, **caractérisé en ce que**, dans l'unité d'impression numérique (2), des marques colorées sont apposées pour le positionnement de l'impression du verso et de la bande de clipsage.
